# EUROPÄISCHE PATENTSCHRIFT

(11) **EP 3 530 817 B1**
(45) Veröffentlichungstag und Bekanntmachung des Hinweises auf die Patenterteilung: **22.12.2021**
(21) Anmeldenummer: 19150164.2
(22) Anmeldetag: 03.01.2019
(51) Int. Cl.: E02F 9/02, B66C 23/80, B66C 23/90, E02F 9/22

(54) **ARBEITSMASCHINE MIT EINER VORRICHTUNG ZUR VERÄNDERUNG DER BODENDRUCKVERTEILUNG DER ARBEITSMASCHINE**
WORKING MACHINE WITH A DEVICE FOR ADJUSTING THE FLOOR PRESSURE DISTRIBUTION OF THE WORKING MACHINE
MACHINE DE TRAVAIL AVEC UN DISPOSITIF DE MODIFICATION DE LA DISTRIBUTION DE LA PRESSION AU SOL DE LA MACHINE DE TRAVAIL

(30) Priorität: 22.02.2018 DE 102018104041
(43) Veröffentlichungstag der Anmeldung: 28.08.2019
(73) Patentinhaber: Liebherr-Werk Nenzing GmbH, 6710 Nenzing (AT)
(72) Erfinder: Zimmermann, Dennis, 6700 Bludenz (AT)
(74) Vertreter: Laufhütte, Dieter

(56) Entgegenhaltungen:
- DE-U1-202006 017 724
- JP-A- H07 137 614
- JP-A- H09 110 383
- US-B2- 9 381 844

## Beschreibung

Die Erfindung betrifft eine Arbeitsmaschine mit einer Vorrichtung zur Veränderung der Bodendruckverteilung mit wenigstens einer Abstützplatte zum Abstützen der Arbeitsmaschine gegen ihren Untergrund und wenigstens einem Abstützzylinder zum Verstellen der Abstellplatte relativ zum restlichen Gefüge der Arbeitsmaschine, umfassend wenigstens eine Druckmesseinrichtung zum Messen des Drucks im Abstützzylinder, wobei die Vorrichtung dazu eingerichtet ist, die Bodendruckverteilung durch Regelung/Steuerung des Drucks im Abstützzylinder zu verändern.

Bei der Nutzung von Arbeitsmaschinen wie beispielsweise Baggern oder Kranen ist es bekannt, den Bodendruck unterhalb der Arbeitsmaschine möglichst gering beziehungsweise gleichmäßig zu halten. Hierfür ist es bekannt, zusätzliche Vorrichtungen wie beispielsweise Abstützplatten an der Arbeitsmaschine vorzusehen, die beispielsweise neben der Arbeitsmaschine oder zwischen Raupenträgern der Arbeitsmaschine vorgesehen sein können. Durch die Abstützplatten kann die Auflagefläche der Arbeitsmaschine vergrößert und damit die über die Auflagefläche übertragene Gewichtskraft der Arbeitsmaschine gleichmäßiger in den Untergrund der Arbeitsmaschine eingeleitet werden. Dies ist gleichbedeutend damit, die Bodendruckverteilung gleichmäßiger zu gestalten. Die Bodendruckverteilung ergibt sich dabei für den Fachmann offensichtlich aus den über alle entsprechenden Kontaktflächen der Arbeitsmaschine in deren Untergrund eingeleiteten Kräften. Bei den Kontaktflächen kann es sich um die Abstützplatte, das Radfahrwerk, das Raupenfahrwerk und/oder um sonstige mit dem Untergrund in Kontakt stehende Komponenten der Arbeitsmaschine handeln. Das Dokument JPH09110383 offenbart eine Arbeitsmaschine mit Raupenfahrwerk und einem zusätzlichen Abstützzylinder mit Abstützplatte zur Veränderung der Bodendruckverteilung, wobei der entsprechende Abstützzylinder bei Bedarf vollständig aus- beziehungsweise eingefahren wird.

Nachteiligerweise müssen hierzu die genannten zusätzlichen Abstützplatten vorgesehen und mit der Arbeitsmaschine gekoppelt werden. Hierdurch wird auch der Betrieb der Arbeitsmaschine entsprechend verkompliziert.

Vor diesem Hintergrund ist es Aufgabe der Erfindung, eine verbesserte Vorrichtung zur Verbesserung der Bodendruckverteilung einer Arbeitsmaschine bereitzustellen, die insbesondere einfacher in ihrer Bedienung ist.

Diese Aufgabe wird erfindungsgemäß durch eine Arbeitsmaschine mit den Merkmalen des Anspruchs 1 gelöst. Vorteilhafte Ausgestaltungen sind Gegenstand der Unteransprüche.

Die erfindungsgemäße Arbeitsmaschine kann eine eigene Regelungs-/Steuerungseinrichtung umfassen, die zum Auswerten der Druckmesseinrichtung eingerichtet ist. Mittels der Regelungs-/Steuerungseinrichtung kann auch eine Hydraulikversorgung des Abstützzylinders zum Verändern des Drucks im Abstützzylinder angesteuert werden. Die Regelungs-/Steuerungseinrichtung kann auch als Teil einer bereits an der Arbeitsmaschine vorgesehenen Regelung-/Steuerungseinrichtung, beispielsweise eines Bordcomputers, implementiert sein.

Durch Regelung des Drucks im Abstützzylinder kann eine variable Verteilung des Bodendrucks eingestellt werden, sowohl zwischen der Grundfläche der Maschine, welche beispielsweise von den Raupen oder Rädern der Arbeitsmaschine definiert sein kann, und der Abstützplatte oder den Abstützplatten der Arbeitsmaschine. Dabei kann nicht nur die Verteilung der Kraft beziehungsweise des Drucks zwischen den Raupen oder Rädern einerseits und der Abstützplatte andererseits optimiert werden, sondern es kann auch die Bodendruckverteilung innerhalb zum Beispiel nur der Raupen oder Raupenflächen durch Verschiebung des resultierenden Schwerpunkts der Arbeitsmaschine in eine günstige Position verändert werden. Bei dem wenigstens einen Abstützzylinder kann es sich um eine an sich bekannte hydraulische Zylinder-Kolben-Vorrichtung handeln.

In einer bevorzugten Ausführung der Erfindung ist denkbar, dass die Vorrichtung dazu eingerichtet ist, die Bodendruckverteilung zum Minimieren des Bodendrucks zu verändern. Hierzu können beispielsweise in der Regelungs-/Steuerungseinrichtung Tabellen und/oder Funktionen abgespeichert sein, anhand derer die Bodendruckverteilung aus dem in dem Abstützzylinder ermittelten Druckverhältnissen ableitbar und/oder unter Berücksichtigung weiterer Parameter berechenbar ist. So kann die Vorrichtung auch weitere Messeinrichtungen umfassen, die bei der Veränderung der Bodendruckverteilung berücksichtigt werden. Hierbei kann es sich beispielsweise um eine Positionsmesseinrichtung handeln, mittels der die Position beziehungsweise der Zustand des Abstützzylinders messbar ist. Denkbar ist auch, dass Erfassungseinrichtungen zum Erfassen des Rüstzustands der Arbeitsmaschine vorgesehen sind. Der Rüstzustand der Arbeitsmaschine kann gegebenenfalls veränderlich sein und sich dabei unterschiedliche auf die Bodendruckverteilung der Arbeitsmaschine auswirken. Ist dies der Fall, so kann mit einer entsprechenden Erfassungseinrichtung der Rüstzustand der Arbeitsmaschine bei der Veränderung der Bodendruckverteilung berücksichtigt werden.

In einer weiteren bevorzugten Ausführung ist denkbar, dass die wenigstens eine Abstützplatte über wenigstens zwei Abstützzylinder relativ zum restlichen Gefüge der Arbeitsmaschine verstellbar ist. Die unterschiedlichen Abstützzylinder können dabei beispielsweise unterschiedlich weit bewegt beziehungsweise aus- und eingefahren werden, sodass auch eine entsprechende Relativbewegung zwischen der Abstützplatte und dem restlichen Gefüge der Arbeitsmaschine möglich ist. Hierdurch kann die Bodendruckverteilung feiner bzw. differenzierter eingestellt werden, als dies mittels eines einzelnen Abstützzylinders möglich wäre.

In einer weiteren bevorzugten Ausführung ist denkbar, dass wenigstens zwei Abstützplatten vorgesehen sind. Selbstverständlich können auch mehr als zwei Abstützplatten vorgesehen sein. Die Abstützplatten können dabei symmetrisch, beispielsweise paarweise, an der Arbeitsmaschine angeordnet sein.

In einer besonders bevorzugten Ausführung kann ferner vorgesehen sein, dass die wenigstens zwei Abstützplatten an der gleichen und/oder an einander gegenüber liegenden und/oder einander benachbarten Seiten der Arbeitsmaschine angeordnet sind.

Im Falle einer Verwendung zweier Arbeitsplatten können diese somit beispielsweise an einer Vorderseite und einer Rückseite der Arbeitsmaschine angeordnet sein und/oder auch unabhängig voneinander relativ zum restlichen Gefüge der Arbeitsmaschine bewegt beziehungsweise geschwenkt werden.

In einer weiteren bevorzugten Ausführung ist denkbar, dass die Arbeitsmaschine dazu eingerichtet ist, die Bodendruckverteilung automatisch und/oder manuell zu verändern. So ist es denkbar, dass die Bodendruckverteilung in Abhängigkeit von einem Parameter der Arbeitsmaschine verändert oder nicht verändert wird. Denkbar ist beispielsweise, dass ein Arbeitszustand der Arbeitsmaschine von einem Verfahrzustand der Arbeitsmaschine automatisch oder manuell unterschieden wird und die Bodendruckverteilung allein in einem Arbeitszustand gegebenenfalls automatisch verändert beziehungsweise angepasst wird, wobei in dem Arbeitszustand die Arbeitsmaschine stationär und zum Durchführen von Arbeiten eingerichtet ist. Es ist auch denkbar, dass eine automatische Bodendruckverteilung auf ein manuell beziehungsweise ein von einer Bedienperson eingegebenes Signal hin ausführbar ist.

In einer weiteren bevorzugten Ausführung ist denkbar, dass die Arbeitsmaschine wenigstens eine Ausgabeeinrichtung zum Ausgeben wenigstens eines auf die Bodendruckverteilung bezogenen Signals umfasst. Bei dem Signal kann es sich beispielsweise um ein Warnsignal handeln, das anzeigt, dass die Bodendruckverteilung einen bestimmten Wert unter- oder überschreitet.

In einer weiteren bevorzugten Ausführung ist denkbar, dass eine Eingabeeinrichtung vorgesehen ist, mittels der das Verändern der Bodendruckverteilung manuell steuerbar ist. Die Steuerung der Vorrichtung kann sich darauf beschränken, dass von einer Bedienperson das Verändern der Bodendruckverteilung freigegeben wird, das ansonsten automatisch durchgeführt wird. Alternativ oder zusätzlich ist es auch denkbar, dass die Eingabeeinrichtung dazu genutzt werden kann, Steuersignale an eine Hydraulikeinrichtung der Vorrichtung bzw. der Arbeitsmaschine zu übertragen, die aufgrund der empfangenen Signale die Füllung beziehungsweise den Druck im Abstützzylinder verändert.

In einer weiteren bevorzugten Ausführung ist denkbar, dass die Druckmesseinrichtung im Bereich des Abstützzylinders vorgesehen ist. Alternativ oder zusätzlich ist auch eine Ausführung denkbar, bei der die Druckmesseinrichtung beabstandet vom Abstützzylinder und beispielsweise im Bereich einer Hydraulikversorgungseinrichtung vorgesehen ist. Diese Hydraulikversorgungseinrichtung kann von dem Abstützzylinder beabstandet sein und sich beispielsweise in einem Motorraum oder Aggregateraum der Arbeitsmaschine befinden, wo sie besser gegen äußere Einflüsse geschützt sein kann.

Weitere Vorteile und Einzelheiten der Erfindung sind anhand der in den Figuren beispielhaft gezeigten Ausführungen erläutert

Dabei zeigen:
- Figur 1:: eine schematische Ansicht einer aus dem Stand der Technik bekannten Arbeitsmaschine ohne Abstützung und mit maximal möglicher Last;
- Figur 2:: eine schematische Darstellung einer erfinderischen Arbeitsmaschine mit Abstützung, maximal möglicher Last und aktivierter Vorrichtung zur Veränderung der Bodendruckverteilung;

- Figur 3:: eine schematische Darstellung einer erfinderischen Arbeitsmaschine mit Abstützung, maximal möglicher Last und maximalem Zylinderdruck; und
- Figur 4:: eine schematische Darstellung einer erfinderischen Arbeitsmaschine mit Abstützung, maximal möglicher Last und aktivierter Vorrichtung zur Veränderung der Bodendruckverteilung.

Eine optimale Bodendruckverteilung bei Arbeitsmaschinen ergibt sich immer dann, wenn sich der Schwerpunkt exakt mittig zwischen den Raupen bzw. zwischen dem Fahrwerk befindet. Durch konstruktive Gegebenheiten und die jeweilige Nutzlast rückt der Schwerpunkt eines Gerätes meist recht nahe an dessen Rand, also nach vorne, hinten und/oder zu einer Seite.

Dies führt zu einer einseitigen Belastung und damit zu einem höheren Bodendruck an der belasteten Stelle. Eine passive Abstützplatte reduziert diesen Bodendruck, indem ein Teil der Last auf die Fläche der Abstützplatte geleitet wird. Dies geschieht jedoch nicht optimal. In der Regel wird ein hoher Druck beaufschlagt beziehungsweise über die Platte in den Untergrund eingeleitet, welcher dazu führt, dass unter der Abstützplatte ein sehr viel höherer Bodendruck herrscht als unter der Raupe beziehungsweise unter dem Fahrwerk. Die gilt sowohl im abgestützten, als auch im nicht abgestützten Zustand der Arbeitsmaschine.

Das vorliegende Assistenzsystem kann hier den Druck so einstellen, dass der Bodendruck unter der Abstützplatte nur so groß ist wie nötig, um die Maschine vor einem Umkippen beziehungsweise Vorneüberkippen zu schützen. Gleichzeitig kann der Druck mindestens so hoch gehalten werden, wie der Druck unter der Raupe.

Eine Steigerung des Drucks im Abstützzylinder erhöht an dessen Bodenplatte den Bodendruck, gleichzeitig verringert sich der Bodendruck unter den Raupen. Letzteres hat zwei Ursachen:
1.) Verringern der Gewichtskraft, die auf die Raupen wirkt, durch Lastumverteilung auf die Abstützplatte und
2.) Verschiebung des Schwerpunkts der Arbeitsmaschine vom Rand der Raupen bzw. des Fahrwerks in Richtung Mitte und daraus resultierende effektiveren Lastverteilung unter den Raupen

Dadurch kann erreicht werden, dass das Gerät den minimalst möglichen Bodendruck erzeug, der physikalisch möglich ist.

Der geringere Bodendruck führt zu einfacheren und/oder kostengünstigeren Einsatzmöglichkeiten entsprechender Arbeitsmaschinen, da eine Vorbereitung des Untergrunds durch Einsatz weiterer Maschinen und das Aufbringen der hierfür erforderlichen Zeit entfällt, oder zumindest optimiert wird.

Die in den Figuren gezeigten Beispiele sind mit einer Arbeitsmaschine mit kleiner Abstützplatte von nur 0,2m² gerechnet. Dadurch entstehen unter dieser Platte sehr hohe Drücke. Trotz dieser Tatsache kann das Gerät effektiv optimiert werden - mit einer größeren Bodenplatte ist eine noch deutlichere Optimierung möglich

Figur 1 zeigt eine schematische Ansicht einer aus dem Stand der Technik bekannten Arbeitsmaschine. Diese wird ohne Abstützung bzw. ohne aktivierte Abstützplatte und mit maximal möglicher Last betrieben. Als Spurbreite werden hier wie auch in den folgenden Figuren 4,70m angegeben. Die Breite der Raupenketten wird mit 0,90m angegeben. Die Länge der Raupen wird mit 4,95m angegeben. Die Schwerpunktlage 10 wird durch das entsprechende Symbol angegeben. Die Belastungen ergeben sich aus den Zahlenangaben der jeweiligen Figuren.

Figur 2 zeigt eine schematische Darstellung einer erfinderischen Arbeitsmaschine mit aktivierter Abstützung, maximal möglicher Last und aktivierter Vorrichtung zur Veränderung der Bodendruckverteilung.

Der maximal auftretende Bodendruck wurde um 65kN/m² verglichen mit der in Figur 1 gezeigten Situation gesenkt und bei einer Abstützkraft von 61,8kN am Abstützzylinder.

Figur 3 zeigt eine schematische Darstellung einer erfinderischen Arbeitsmaschine mit Abstützung, maximal möglicher Last und maximalem Zylinderdruck von ca. 890kN/m².

Figur 4 zeigt eine schematische Darstellung einer erfinderischen Arbeitsmaschine mit Abstützung, maximal möglicher Last und aktivierter Vorrichtung zur Veränderung der Bodendruckverteilung. Durch Reduzierung der Anpresskraft im Abstützzylinder auf 570kN/m² kann der auftretende Bodendruck um ca. 1550kN/m² gesenkt werden Bei der Regulierung der Anpresskraft ist lediglich darauf zu achten, dass der Schwerpunkt, welcher näher zur Kippkante wandert, noch innerhalb des von der DIN EN 16228-1 geforderten Sicherheitskippwinkels ist.

Eine Optimierung ist daher immer möglich, solange sich der Schwerpunkt bei maximaler Anpresskraft hinter der Sicherheitskippwinkel-Grenze befindet.

Durch weitere Abstützplatten (z.B. Heckballast) kann das Ergebnis noch weiter gesteigert werden.

## Patentansprüche

1. Arbeitsmaschine mit wenigstens einer Abstützplatte zum Abstützen der Arbeitsmaschine gegen ihren Untergrund und wenigstens einem Abstützzylinder zum Verstellen der Abstützplatte relativ zum restlichen Gefüge der Arbeitsmaschine sowie einer Vorrichtung zur Veränderung der Bodendruckverteilung der Arbeitsmaschine, wobei die Vorrichtung wenigstens eine Druckmesseinrichtung zum Messen des Drucks im Abstützzylinder umfasst und wobei die Vorrichtung dazu eingerichtet ist, die Bodendruckverteilung durch Regelung/Steuerung des Drucks im Abstützzylinder zu verändern, wobei der Druck im Abstützzylinder derart eingestellt wird, so dass der Bodendruck unter der Abstützplatte nur so groß ist wie nötig, um die Arbeitsmaschine vor einem Umkippen zu schützen, gleichzeitig aber mindestens dem Bodendruck unter einer Raupe oder einem Fahrwerk der Arbeitsmaschine entspricht.

2. Arbeitsmaschine nach Anspruch 1, **dadurch gekennzeichnet, dass** die wenigstens eine Abstützplatte über wenigstens zwei Abstützzylinder relativ zum restlichen Gefüge der Arbeitsmaschine verstellbar ist.

3. Arbeitsmaschine nach einem der vorhergehenden Ansprüche, **dadurch gekennzeichnet, dass** wenigstens zwei Abstützplatten vorgesehen sind.

4. Arbeitsmaschine nach Anspruch 3, **dadurch gekennzeichnet, dass** die wenigstens zwei Abstützplatten an der gleichen und/oder an einander gegenüberliegenden Seiten der Arbeitsmaschine angeordnet sind.

5. Arbeitsmaschine nach einem der vorhergehenden Ansprüche, **dadurch gekennzeichnet, dass** die Vorrichtung dazu eingerichtet ist, die Bodendruckverteilung automatisch und/oder manuell zu verändern.

6. Arbeitsmaschine nach einem der vorhergehenden Ansprüche, **dadurch gekennzeichnet, dass** die Vorrichtung wenigstens eine Ausgabeeinrichtung zum Ausgeben wenigstens eines auf die Bodendruckverteilung bezogenen Signals umfasst.

7. Arbeitsmaschine nach einem der vorhergehenden Ansprüche, **dadurch gekennzeichnet, dass** eine Eingabeeinrichtung vorgesehen ist, mittels der das Verändern der Bodendruckverteilung manuell steuerbar ist.

8. Arbeitsmaschine nach einem der vorhergehenden Ansprüche, **dadurch gekennzeichnet, dass** die Druckmesseinrichtung im Bereich des Abstützzylinders vorgesehen ist.

## Claims

1. Work machine comprising at least one support plate for supporting the work machine against the substrate thereof and at least one support cylinder for adjusting the support plate relative to rest of the structure of the work machine, and a device for changing the ground pressure distribution of the work machine, wherein the device comprises at least one pressure gauge for measuring the pressure in the support cylinder, and wherein the device is configured to change the ground pressure distribution by controlling the pressure in the support cylinder, wherein the pressure in the support cylinder is set such that the ground pressure under the support cylinder is only as great as required for protecting the work machine against tipping, but at the same time corresponds at least to the ground pressure under a track or a chassis of the work machine.

2. Work machine according to claim 1, **characterised in that** the at least one support plate is adjustable relative to the rest of the structure of the work machine by means of at least two support cylinders.

3. Work machine according to either of the preceding claims, **characterised in that** at least two support plates are provided.

4. Work machine according to claim 3, **characterised in that** the at least two support plates are arranged at the same and/or at opposite sides of the work machine.

5. Work machine according to any of the preceding claims, **characterised in that** the device is configured to automatically and/or manually change the ground pressure distribution.

6. Work machine according to any of the preceding claims, **characterised in that** the device comprises at least one output means for outputting at least one signal relating to the ground pressure distribution.

7. Work machine according to any of the preceding claims, **characterised in that** an input means is provided, by means of which the change of the ground pressure distribution can be manually controlled.

8. Work machine according to any of the preceding claims, **characterised in that** the pressure gauge is provided in the region of the support cylinder.

## Revendications

1. Engin de travail avec au moins une plaque de soutien pour soutenir l'engin de travail contre son support et au moins un cylindre de soutien pour ajuster la plaque de soutien par rapport à la structure restante de l'engin de travail ainsi qu'un dispositif de modification de la distribution de pression au sol de l'engin de travail, dans lequel le dispositif comprend au moins un système de mesure de pression pour mesurer la pression dans le cylindre de soutien et dans lequel le dispositif est mis au point pour modifier la distribution de pression au sol par la régulation/la commande de la pression dans le cylindre de soutien, dans lequel la pression est réglée dans le cylindre de soutien de telle manière que la pression au sol sous la plaque de soutien est égale à la pression nécessaire pour protéger l'engin de travail contre un basculement, correspond dans le même temps toutefois au moins à la pression au sol sous une chenille ou un châssis de l'engin de travail.

2. Engin de travail selon la revendication 1, **caractérisé en ce que** l'au moins une plaque de soutien peut être ajustée par l'intermédiaire d'au moins deux cylindres de soutien par rapport à la structure restante de l'engin de travail.

3. Engin de travail selon l'une quelconque des revendications précédentes, **caractérisé en ce qu'**au moins deux plaques de soutien sont prévues.

4. Engin de travail selon la revendication 3, **caractérisé en ce que** les au moins deux plaques de soutien sont disposées sur les mêmes côtés et/ou sur des côtés se faisant face les uns les autres de l'engin de travail.

5. Engin de travail selon l'une quelconque des revendications précédentes, **caractérisé en ce que** le dispositif est mis au point pour modifier automatiquement et/ou manuellement la distribution de pression au sol.

6. Engin de travail selon l'une quelconque des revendications précédentes, **caractérisé en ce que** le dispositif comprend au moins un système d'envoi pour envoyer au moins un signal se rapportant à la distribution de pression au sol.

7. Engin de travail selon l'une quelconque des revendications précédentes, **caractérisé en ce qu'**est prévu un système de saisie, au moyen duquel la modification de la distribution de pression au sol peut être commandée manuellement.

8. Engin de travail selon l'une quelconque des revendications précédentes, **caractérisé en ce que** le système de mesure de pression est prévu dans la zone du cylindre de soutien.
